# EUROPÄISCHE PATENTANMELDUNG

(11) **EP 1 712 836 A2**
(43) Veröffentlichungstag der Anmeldung: **18.10.2006**
(21) Anmeldenummer: 06007434.1
(22) Anmeldetag: 07.04.2006
(51) Int. Cl.: F21V 31/00, H01J 61/82

(54) **Reflektor-Hochdruckentladungslampe**

(30) Priorität: 15.04.2005 DE 102005017505
(71) Anmelder: Patent-Treuhand-Gesellschaft für elektrische Glühlampen mbH, 81543 München (DE)
(72) Erfinder: Setzer, Carsten, Dr., Pei Tou District Taipei (TW); Wolter, Kai, Dr., 14197 Berlin (DE)

(57) **Zusammenfassung**

Bei der Reflektor-Hochdruckentladungslampe bestehend aus einem gasdichten Entladungsgefäß (1) aus Quarzglas mit zwei an der Hülle des Entladungskolbens (1a) diametral angesetzten Hälsen (1b, 1c), in die jeweils eine Elektrode (3) aus Wolfram über eine Dichtungsfolie (4a, 4b) gasdicht eingeschmolzen ist, mit einer Füllung aus zumindest einem Edelgas, eventuell Metallhalogeniden (5) und eventuell Quecksilber sowie einem Reflektor (8) zum Sammeln und Fokussieren des vom Entladungsgefäß (1) abgegebenen Lichts mit Bohrungen zum Halten des Entladungsgefäßes (1) und Durchführen von Stromzuleitungen (7) sowie mit einer Abdeckscheibe aus einem lichttransparenten Medium ist der Raum zwischen dem Reflektor (8) und dem Entladungsgefäß (1) gasdicht verschlossen und mit einem Inertgas oder I-nertgasgemisch gefüllt ist.

## Beschreibung

### Technisches Gebiet

Die Erfindung geht aus von einer Reflektor-Hochdruckentladungslampe bestehend aus einem gasdichten Entladungsgefäß aus Quarzglas mit zwei an der Hülle des Entladungskolbens diametral angesetzten Hälsen, in die jeweils eine Elektrode aus Wolfram über eine Dichtungsfolie gasdicht eingeschmolzen ist, mit einer Füllung aus zumindest einem Edelgas, eventuell Metallhalogeniden und eventuell Quecksilber sowie einem Reflektor zum Sammeln und Fokussieren des vom Entladungsgefäß abgegebenen Lichts mit Bohrungen zum Halten des Entladungsgefäßes und Durchführen von Stromzuleitungen sowie mit einer Abdeckscheibe aus einem lichttransparenten Medium. Insbesondere weist die Reflektor-Hochdruckentladungslampe ein Entladungsgefäß mit kurzen Elektrodenabständen auf, wie sie für Datenprojektoren und Rückprojektionsfernseher oder ähnlichem eingesetzt wird.

### Stand der Technik

Bei Betrieb der oben genannten Entladungslampen entstehen sehr hohe Temperaturen. Das Entladungsgefäß erwärmt sich außen am Entladungsraum auf bis zu ca. 1000°C. Die Temperatur in den abdichtenden Abschnitten des Entladungsgefäßes liegt ca. 500°C niedriger. Je größer der Abstand vom Entladungsraum ist, desto geringer wird die Temperatur. Das Problem ist dabei der Teil der elektrischen Stromzuführungen, der nicht im Glas eingeschmolzen ist und mit Luft in Kontakt kommt. Diese Stromzuführungen bestehen aus Molybdändraht. Ab einer Temperatur von 400°C korrodiert aber Molybdän. Die Ursache für die Korrosion liegt in der Oxidation des Molybdäns mit Luftsauerstoff. Hierdurch fallen im Rahmen der Lebensdauer relativ viele Lampen aus. Gerade bei höheren Leistungen der Lampen (> 200 W) ist es daher notwendig, den abdichtenden Abschnitt der Kolbenhälse relativ lang zu machen (> 20 mm). Dieses senkt die Temperatur im Bereich des Molybdän-Stromzuführungsdrahts, jedoch schränkt es das Lampendesign stark ein.

Die Temperatur des Molybdändrahts am Ende des abdichtenden Abschnitts des Entladungsgefäßes sinkt mit steigendem Abstand vom Entladungsraum. Zur Senkung der Temperatur kann also der abdichtende Abschnitt und die Molybdänfolie verlängert werden. Bei geringen Lampenleistungen (100 - 120 W) reicht dieses Vorgehen noch aus. Bei höheren Lampenleistungen (200 - 250 W) ist dieses jedoch nicht mehr der Fall. Hier wird eine aktive Kühlung notwendig, wie sie zum Beispiel durch einen Luftstrom erreicht werden kann, mit dem damit verbundenen Nachteil der Geräuschentwicklung. Zu diesem Zweck sind oftmals außen Schlitze in den Reflektor gefräst, um mittels Zwangskühlung einen direkten Luftstrom zu ermöglichen. In einigen Fällen erlaubt die Reflektorgeometrie jedoch keine längeren Entladungsgefäße. Bei einer Verkürzung des Entladungsgefäßes steigt die Temperatur jedoch zu hoch. Hier kann mit Hilfe von geeigneten Beschichtungen des Molybdäns eine etwas bessere thermische Widerstandsfähigkeit erreicht werden wie z.B. in der EP-A-0 551 939 aufgeführt. Hierdurch kann die Temperatur in diesem Bereich auf 450 °C erhöht werden. Auch können Hilfsmittel angebracht werden, die eine gezielte Kühlung dieses Bereichs erlauben, wie zum Beispiel ein Metallblech (siehe z.B. EP-A-1 158 354), dass an den Molybdändraht angepunktet wird und für eine besseren Wärmeabtransport sorgt.

### Darstellung der Erfindung

Die Aufgabe der vorliegenden Erfindung ist es, eine Reflektor-Hochdruckentladungslampe zu schaffen, bei der eine Oxidation der Stromzuführungen unterbunden wird.

Diese Aufgabe wird bei der Reflektor-Hochdruckentladungslampe bestehend aus einem gasdichten Entladungsgefäß aus Quarzglas mit zwei an der Hülle des Entladungskolbens diametral angesetzten Hälsen, in die jeweils eine Elektrode aus Wolfram über eine Dichtungsfolie gasdicht eingeschmolzen ist, mit einer Füllung aus zumindest einem Edelgas, eventuell Metallhalogeniden und eventuell Quecksilber sowie einem Reflektor zum Sammeln und Fokussieren des vom Entladungsgefäß abgegebenen Lichts mit Bohrungen zum Halten des Entladungsgefäßes und Durchführen von Stromzuleitungen sowie mit einer Abdeckscheibe aus einem lichttransparenten Medium dadurch gelöst, dass der Raum zwischen dem Reflektor und dem Entladungsgefäß gasdicht verschlossen und mit einem Inertgas oder Inertgasgemisch gefüllt ist.

Die Füllung des Raums zwischen dem Reflektor und dem Entladungsgefäß besteht dabei aus einem gegenüber Hochspannung durchschlagsfesten Gas, bevorzugt aus reinem Stickstoff. Außer Stickstoff kann die Füllung des Raums zwischen Reflektor und Entladungsgefäß auch aus Schwefelhexafluorid bestehen. Vorzugsweise sind auch Inertgasmischungen möglich, deren Hauptbestandteile Stickstoff und/oder Schwefelhexafluorid sind und deren Nebenbestandteile Edelgase sind.

Der Fülldruck des Inertgases oder Inertgasgemisches ist bevorzugt kleiner oder gleich 1 x 10³ hPa.

Der Reflektor bei diesen Reflektor-Hochdruckentladungslampen besteht aus Glas, Glaskeramik, Keramik oder Metall. Die als Abdeckung für den Reflektor vorgesehene Scheibe ist gasdicht mit dem Reflektor verbunden, wobei als Abdichtung Glas oder ein Klebstoff auf Basis von Silikonen, Epoxidharzen oder Bismaleimiden vorgesehen sein kann.

Um ein Entweichen der Inertgasatmosphäre im Raum zwischen Reflektor und der Entladungslampe zu verhindern sind weiterhin die Bohrungen im Reflektor für die Halterung des Entladungsgefäßes und die Durchführung der Stromzuleitungen mit Glas oder einem Klebstoff auf Basis von Silikonen, Epoxidharzen oder Bismaleimiden luftdicht verschlossen.

Zusätzlich kann im Raum zwischen dem Reflektor und dem Entladungsgefäß ein Getter angeordnet sein, das mögliche oxidierende Bestandteile in der

Gasphase an sich bindet.

Durch die Erfindung kann die Temperatur im Bereich der Stromzuführungen beliebig erhöht werden, ohne dass eine Oxidation eintritt.

### Kurze Beschreibung der Zeichnungen

Im Folgenden wird die Erfindung anhand von Ausführungsbeispielen näher erläutert. Die Figuren zeigen:
- Figur 1: einen seitlichen Schnitt durch ein erstes Ausführungsbeispiel einer erfindungsgemäßen Reflektor Hochdruckentladungslampe
- Figur 2: einen seitlichen Schnitt durch ein zweites Ausführungsbeispiel einer erfindungsgemäßen Reflektor Hochdruckentladungslampe
- Figur 3: einen seitlichen Schnitt durch ein drittes Ausführungsbeispiel einer erfindungsgemäßen Reflektor Hochdruckentladungslampe
- Figur 4: einen seitlichen Schnitt durch ein viertes Ausführungsbeispiel einer erfindungsgemäßen Reflektor Hochdruckentladungslampe

### Bevorzugte Ausführungen der Erfindung

Figur 1 zeigt ein erstes Ausführungsbeispiel einer Reflektor-Hochdruckentladungslampe. Die Reflektor-Hochdruckentladungslampe setzt sich aus einer Hochdruckgasentladungslampe 1 aus Quarzglas und einem Reflektor 8 aus Glas mit einer reflektierenden Beschichtung 8a zusammen. Der Reflektor 8 ist auf der Lichtaustrittsseite mit einer Scheibe 9 aus Glas verschlossen. Die Scheibe ist mittels vakuumdichtem Kleber 11 aus Silikon über den gesamten Umfang mit dem Reflektor 8 verklebt. Der Bereich zwischen Reflektor 8 und Scheibe 9 ist gasdicht abgeschlossen und mit Stickstoff von 1 x 10³ hPa Kaltfülldruck gefüllt.

Die Hochdruckentladungslampe 1 setzt sich aus dem Entladungskolben 1a und den beiden diametral am Entladungskolben 1a angebrachten Schäften 1b, 1 c zusammen. Das Entladungsgefäß ist in der optischen Achse des Reflektors 8 angeordnet und mit dem einen Schaft 1c in einer zentralen Bohrung 16 im Halsbereich des Reflektors mittels eines keramischen Kitts 10 auf Silikatbasis befestigt. Dieser füllt ca. 50 % des Halsbereiches aus. Dahinter ist der Hals mit einem vakuumdichten Klebstoff 13 aus Silikon gasdicht verschlossen. Im Entladungsraum 2 des Kolbens 1a sind diametral gegenüber Elektroden 3 aus Wolfram angeordnet. Die Elektroden 3 sind über Dichtungsfolien 4a, 4b aus Wolfram in die Schäfte 1b, 1 c des Entladungsgefäßes 1 eingeschmolzen. An die äußeren Enden der Dichtungsfolien 4a, 4b sind Stromzuführungen 6a, 6b aus Molybdän angeschweißt, wobei das freie Ende der einen Stromzuführung 6a mit einer weiteren Stromzuleitung 7 aus Nickeldraht und das freie Ende der anderen Stromzuführung 6b im Bereich der zentralen Bohrung 16 des Reflektors 8 direkt mit einem Sockel 14 verbunden ist.

Der Entladungsraum 2 des Entladungsgefäßes 1 weist eine Füllung aus Quecksilber 5, Metallhalogeniden und einem Edelgasgemisch auf.

Die weitere Stromzuleitung 7 zum Entladungsgefäß führt durch eine seitliche Bohrung 8b, die mittels eines vakuumdichten Klebstoff 12 aus Silikon gasdicht verschlossen, wobei die Stromzuleitung 7 mit eingeklebt ist.

Figur 2 zeigt ein zweites Ausführungsbeispiel einer Reflektor-Hochdruckentladungslampe und entspricht weitestgehend der Reflektor-Hochdruckentladungslampe aus Figur 1. Bei dieser Ausführung hat jedoch der Reflektor 8 seitliche Bohrungen 8b, 8c. Im abgedichteten Bereich des Entladungsgefäßes befindet sich eine Blase 1 d und außen um diesen Bereich des Schafts 1b ist eine Drahtwendel 15 gewickelt. Diese Drahtwendel hat die Aufgabe die notwendige Zündspannung der Lampe zu reduzieren. Die Drahtwendel 15 ist durch die zweite seitliche Reflektorbohrung 8c geführt die mit Silikon 12 abgedichtet ist.

Die Reflektor-Hochdruckentladungslampe aus Figur 3 unterscheidet sich von der Reflektor-Hochdruckentladungslampeneinheit aus Figur 2 dadurch, dass die Drahtwendel 15 nicht durch eine seitliche Bohrung, sondern durch den

Reflektorhals 16 herausgeführt ist.

Die Reflektor-Hochdruckentladungslampe aus Figur 4 entspricht der Einheit aus Figur 1, weist jedoch keinen Sockel und keine seitliche Bohrung. Die Stromzuleitung für die Stromzuführung des reflektorhalsfernen Endes der Entladungslampe 1 ist hier auch durch den Halsbereich 16 des Reflektors geführt.

## Patentansprüche

1. Reflektor-Hochdruckentladungslampe bestehend aus
- einem gasdichten Entladungsgefäß (1) aus Quarzglas mit zwei an der Hülle des Entladungskolbens (1a) diametral angesetzten Hälsen (1b, 1 c), in die jeweils eine Elektrode (3) aus Wolfram über eine Dichtungsfolie (4a, 4b) gasdicht eingeschmolzen ist, mit einer Füllung aus zumindest einem Edelgas, eventuell Metallhalogeniden (5) und eventuell Quecksilber sowie
- einem Reflektor (8) zum Sammeln und Fokussieren des vom Entladungsgefäß (1) abgegebenen Lichts mit Bohrungen zum Halten des Entladungsgefäßes (1) und Durchführen von Stromzuleitungen (7) sowie mit einer Abdeckscheibe (9) aus einem lichttransparenten Medium,
**dadurch gekennzeichnet, dass**
der Raum zwischen dem Reflektor (8) und dem Entladungsgefäß (1) gasdicht verschlossen und mit einem Inertgas oder Inertgasgemisch gefüllt ist.

2. Reflektor-Hochdruckentladungslampe gemäß Anspruch 1, **dadurch gekennzeichnet, dass** die Füllung des Raums zwischen dem Reflektor (8) und dem Entladungsgefäß (1) aus reinem Stickstoff besteht.

3. Reflektor-Hochdruckentladungslampe gemäß Anspruch 1, **dadurch gekennzeichnet, dass** die Füllung des Raums zwischen dem Reflektor (8) und dem Entladungsgefäß (1) aus Schwefelhexafluorid besteht.

4. Reflektor-Hochdruckentladungslampe gemäß Anspruch 1, **dadurch gekennzeichnet, dass** die Füllung des Raums zwischen dem Reflektor (8) und dem Entladungsgefäß (1) aus einem Inertgasgemisch besteht, deren Hauptbestandteile Stickstoff und/oder Schwefelhexafluorid sind und deren Nebenbestandteile Edelgase sind.

5. Reflektor-Hochdruckentladungslampe gemäß Anspruch 1, **dadurch gekennzeichnet, dass** der Fülldruck des Inertgases oder Inertgasgemisches kleiner oder gleich 1 x 10³ hPa ist.

6. Reflektor-Hochdruckentladungslampe gemäß Anspruch 1, **dadurch gekennzeichnet, dass** der Reflektor (8) aus Glas, Glaskeramik, Keramik oder Metall besteht.

7. Reflektor-Hochdruckentladungslampe gemäß Anspruch 1, **dadurch gekennzeichnet, dass** der Zwischenraum zwischen der Scheibe (9) und dem Reflektor (8) mit Glas luftdicht ausgefüllt wird.

8. Reflektor-Hochdruckentladungslampe gemäß Anspruch 1, **dadurch gekennzeichnet, dass** die Scheibe (9) mit einem Klebstoff auf Basis von Silikonen, Epoxidharzen oder Bismaleimiden luftdicht mit dem Reflektor (8) verklebt ist.

9. Reflektor-Hochdruckentladungslampe gemäß Anspruch 1, **dadurch gekennzeichnet, dass** die Reflektorbohrungen (8b, 8c; 16) mit Glas oder einem Klebstoff auf Basis von Silikonen, Epoxidharzen oder Bismaleimiden luftdicht verschlossen ist.

10. Reflektor-Hochdruckentladungslampe gemäß Anspruch 1, **dadurch gekennzeichnet, dass** in dem Raum zwischen dem Reflektor (8) und dem Entladungsgefäß (1) ein Getter angeordnet ist, das mögliche oxidierende Bestandteile in der Gasphase an sich bindet.
